# EUROPÄISCHE PATENTANMELDUNG

(11) **EP 4 696 894 A1**
(43) Veröffentlichungstag der Anmeldung: **18.02.2026**
(21) Anmeldenummer: 25217410.7
(22) Anmeldetag: 20.11.2025
(51) Int. Cl.: F04D 19/04, F04D 27/00

(54) **VERFAHREN ZUM BETREIBEN EINER VAKUUMPUMPE UND VAKUUMPUMPE**

(71) Anmelder: Pfeiffer Vacuum Technology AG, 35614 Asslar (DE)
(72) Erfinder: SIEBEN, Daniel, 35440 Linden (DE)
(74) Vertreter: Manitz Finsterwald Patent- und Rechtsanwaltspartnerschaft mbB

(57) **Zusammenfassung**

Die Erfindung betrifft ein Verfahren zum Betreiben einer Vakuumpumpe, die einen Gaseinlass, einen Gasauslass, und ein Pumpsystem umfasst, das ein Gas in einer Pumprichtung vom Gaseinlass zum Gasauslass pumpt, wobei das Verfahren umfasst, dass während einer jeweiligen Pumpanwendung der Druck an einer Zielposition aus einem an einer stromabwärts der Zielposition gelegenen Messposition gemessenen Druck und aus einem Wirkmodell des Pumpsystems, das ein Pumpverhalten des Pumpsystems zwischen der Zielposition und der Messposition modelliert, ermittelt wird.

## Beschreibung

Die Erfindung betrifft ein Verfahren zum Betreiben einer Vakuumpumpe mit einem Gaseinlass, einem Gasauslass und einem Pumpsystem, das ein Gas in einer Pumprichtung vom Gaseinlass zum Gasauslass pumpt. Die Erfindung betrifft außerdem eine derartige Vakuumpumpe.

Vakuumpumpen sind grundsätzlich bekannt und finden in unterschiedlichen Anwendungen und Umgebungen in Industrie und Wissenschaft Verwendung. Gängige Ausgestaltungen sind beispielsweise Turbomolekularpumpen oder Scrollvakuumpumpen. Derartige Vakuumpumpen können zur Erzeugung eines Vakuums in einer Vakuumkammer verwendet werden, wofür die Vakuumkammer an einem Gaseinlass der Vakuumpumpe angeschlossen wird. Je nach Ausgestaltung der Vakuumpumpe kann der in der Vakuumkammer erzeugte Zieldruck viele Größenordnungen unter dem herrschenden Atmosphärendruck liegen. Bei Turbomolekularpumpen und Scrollvakuumpumpen handelt es sich um hinsichtlich Aufbau und Funktionsweise grundsätzlich bekannte Vakuumpumpen, die vielseitig einsetzbar sind.

Bekannte Vakuumpumpen weisen häufig keine Möglichkeiten auf, den aktuellen Druck z.B. im Bereich des beispielsweise von einem Ansaugflansch gebildeten Gaseinlasses oder allgemein auf der Hochvakuumseite zu messen. Hierzu wäre der Benutzer z.B. auf separate Drucksensoren angewiesen. Insbesondere bei Hochvakuumanwendungen können geeignete Drucksensoren allerdings teuer sein oder der Messbereich der Drucksensoren deckt nicht alle während einer jeweiligen Pumpanwendung der Vakuumpumpe auftretenden Drücke zwischen Atmosphärendruck und Zieldruck ab. Oft ist eine physische Druckmessung auch schon deshalb nicht möglich, weil nicht ausreichend Platz für den Drucksensor zur Verfügung steht, beispielsweise wenn die Druckmessung innerhalb der Vakuumpumpe erfolgen soll. Gleichzeitig kann die Verwendung von externen Drucksensoren für den Benutzer kompliziert sein, wenn diese ein von der Vakuumpumpe unabhängiges Steuer- und Auslesesystem benötigen.

Es ist daher die Aufgabe der Erfindung, bei der Verwendung von Vakuumpumpen die Bestimmung eines Drucks insbesondere an einer Hochvakuumseite der Vakuumpumpe zu vereinfachen.

Diese Aufgabe wird gelöst durch ein Verfahren mit den Merkmalen des Anspruchs 1 sowie durch eine Vakuumpumpe mit den Merkmalen des Anspruchs 9.

Das erfindungsgemäße Verfahren umfasst, dass während einer jeweiligen Pumpanwendung der Druck an einer Zielposition aus einem an einer stromabwärts der Zielposition gelegenen Messposition gemessenen Druck und aus einem Wirkmodell des Pumpsystems ermittelt wird. Das Wirkmodell modelliert hierbei ein Pumpverhalten des Pumpsystems zwischen der Zielposition und der Messposition.

Bei der Vakuumpumpe kann es sich beispielsweise um eine Turbomolekularpumpe oder eine Scrollvakuumpumpe handeln. Es ist auch denkbar, dass die Vakuumpumpe mehrere Gaseinlässe aufweist, also insbesondere eine Splitflow-Vakuumpumpe ist. Das Pumpsystem kann mehrere aufeinanderfolgende Pumpstufen umfassen. Beispielsweise kann das Pumpsystem mehrere Turbomolekularpumpstufen und zusätzliche eine oder mehrere Holweckpumpstufen umfassen.

Mit "Pumpanwendung" wird in der vorliegenden Offenbarung eine Betriebssituation der Vakuumpumpe bezeichnet, in welcher der Gaseinlass der Vakuumpumpe mit einer zu evakuierenden Vakuumkammer pumpwirksam verbunden ist. Beispielsweise kann die Pumpanwendung den gesamten Vorgang beginnend mit dem Einschalten der Vakuumpumpe, über das Evakuieren der Vakuumkammer auf einen Zieldruck, bis zum Ausschalten der Vakuumpumpe umfassen.

Die Messposition bezeichnet eine Position, an welcher der herrschende Druck über eine physische Druckmessung gemessen wird, beispielsweise mit einem an der Messposition angeordneten physischen Drucksensor.

Die Zielposition hingegen bezeichnet eine Position, an welcher der herrschende Druck ermittelt wird, ohne dass eine physische Druckmessung an der Zielposition vorgenommen wird. Es muss also kein physischer Drucksensor an der Zielposition angeordnet sein. Stattdessen wird der Druck an der Zielposition aus dem an der Messposition gemessenen Druck und in Kenntnis des Wirkmodells des Pumpsystems ermittelt. Die Zielposition befindet sich hierbei stromaufwärts der Messposition, also in einem Bereich, in dem der herrschende Druck in der Regel niedriger als an der Messposition ist.

Das erfindungsgemäße Verfahren beruht also auf der Erkenntnis, dass es möglich ist, den an der stromaufwärts gelegenen Zielposition herrschenden Druck aus dem an der stromabwärts gelegenen Messposition gemessenen Druck und dem aus dem Wirkmodell bekannten Pumpverhalten der Vakuumpumpe, zumindest näherungsweise, zu ermitteln. Da eine physische Druckmessung an der Zielposition dadurch entbehrlich wird, kann in diesem Zusammenhang auch von einer "virtuellen Druckmessung" an der Zielposition gesprochen werden.

Unter dem Wirkmodell des Pumpsystems ist in der vorliegenden Offenbarung eine, gegebenenfalls idealisierte, Abbildung des bekannten Pumpverhaltens zwischen der Messposition und der Zielposition zu verstehen, welche dazu ausgebildet ist, aus dem an der Messposition gemessenen Druck den an der Zielposition herrschenden Druck zu ermitteln. Je nach Umfang des Wirkmodells und der Qualität der Druckmessung an der Messposition kann der ermittelte Druck beispielsweise nur in einer groben Näherung oder mit hoher Genauigkeit dem tatsächlichen Druck an der Zielposition entsprechen.

Es kann sich bei dem Wirkmodell beispielsweise um ein mathematisches Modell handeln, welches insbesondere konzeptionelle und/oder analytische und/oder empirische und/oder numerische Komponenten umfasst.

Das Wirkmodell kann sich auch aus dem Pumpverhalten in mehreren aneinander angrenzenden Teilabschnitten des Pumpsystems zwischen der Messposition und der Zielposition zusammensetzen. Hierdurch können aus dem an der Messposition gemessenen Druck Drücke an mehreren verschiedenen Zielpositionen ermittelt werden.

Die virtuelle Druckmessung kann hierbei die einzige vorgenommene Ermittlung des im Bereich der Zielposition herrschenden Drucks sein und somit einen physischen Drucksensor ersetzen. Alternativ kann die virtuelle Druckmessung ergänzend zu einer physischen Druckmessung an der Zielposition vorgenommen werden, beispielsweise um einen Messbereich zu vergrößern oder die Verlässlichkeit zu erhöhen.

Da für das beschriebene Verfahren lediglich der physische Drucksensor an der Messposition, also einer Position mit einem relativ höheren herrschenden Druck, erforderlich ist, um den herrschenden Druck an der Zielposition mit relativ niedrigerem herrschenden Druck zu ermitteln, bietet das Verfahren den Vorteil, dass effektiv sowohl die Reichweite des physischen Drucksensors als auch dessen Messbereich erweitert werden. Entsprechend kann auf hochsensitive Drucksensoren für den Hochvakuumbereich, die in der Regel teurer sind als Drucksensoren für die Messung höherer Drücke, verzichtet werden und/oder die Ermittlung des Drucks an Zielpositionen, an welchen nicht ausreichend Platz für einen physischen Drucksensor verfügbar ist, kann ermöglicht werden.

Weitere Ausführungsformen sind in den Ansprüchen, der Beschreibung und den Zeichnungen angegeben.

In einigen Ausführungsformen kann die Zielposition innerhalb des Pumpsystems oder stromaufwärts des Pumpsystems, insbesondere stromaufwärts des Gaseinlasses, gelegen sein. Innerhalb des Pumpsystems wird somit insbesondere die Ermittlung des Drucks an Zielpositionen ermöglicht, an denen konstruktionsbedingt kein physischer Drucksensor vorgesehen sein kann. Liegt die Zielposition stromaufwärts des Pumpsystems, erlaubt dies beispielsweise Rückschlüsse auf den herrschenden Druck in einer an den Gaseinlass angeschlossenen Vakuumkammer, so dass mittels geeigneter Annahmen - beispielsweise das Nichtvorhandensein von störenden Effekte wie z.B. die Anwendung des Wirkmodells nachteilig beeinflussenden Leitwerten zwischen Vakuumkammer und Gaseinlass - auch eine Zielposition stromaufwärts des Gaseinlasses, also insbesondere innerhalb der Vakuumkammer, möglich ist.

Das Verfahren bietet somit den Vorteil, dass lediglich mit einer Druckmessung innerhalb der Vakuumpumpe, also mit einer integrierten Druckmessung, der herrschende Druck in der Vakuumkammer ermittelt werden kann, ohne dass hierfür ein physischer Drucksensor in der Vakuumkammer vorgesehen sein muss.

Insbesondere kann das Wirkmodell eine empirische und/oder analytische Funktion umfassen, welche den gemessenen Druck als Eingangsgröße nutzt und als Ausgangsgröße den Druck an der Zielposition ausgibt. Der ausgegebene Druck kann also der ermittelte Druck an der Zielposition sein. Der Begriff "Funktion" ist in diesem Zusammenhang breit zu verstehen und kann beispielsweise analytische Berechnungen, numerische Berechnungen oder tabellarische Datenpunkte, insbesondere Lookup-Tabellen, welche gegebenenfalls um den gemessenen Druck extrapoliert werden, umfassen.

Gemäß einer Ausführungsform umfasst das Wirkmodell ein bekanntes Kompressionsverhältnis des Pumpsystems.

Das Kompressionsverhältnis bezeichnet allgemein ein Verhältnis eines Ansaugdrucks des Pumpsystems zu einem Vorvakuumdruck des Pumpsystems. Beispielsweise kann der Ansaugdruck dem Druck an der Zielposition entsprechen und der Vorvakuumdruck dem Druck an der Messposition, sodass sich aus dem bekannten Kompressionsverhältnis und dem gemessenen Druck an der Messposition direkt der Druck an der Zielposition ergibt.

Das Kompressionsverhältnis kann hierbei aus der Pumpenkonstruktion berechnet werden oder zumindest von dieser abhängen. Für eine genaue Ermittlung des Drucks an der Zielposition wird bevorzugt ein variables Kompressionsverhältnis angenommen. Das Kompressionsverhältnis kann beispielsweise zusätzlich von dem herrschenden Ansaugdruck und von dem herrschenden Vorvakuumdruck und/oder einer jeweiligen Gasart abhängen.

Beispielsweise kann das Kompressionsverhältnis des Pumpsystems analytisch, numerisch und/oder mit Hilfe von Simulationen bestimmt werden.

Zusätzlich oder alternativ kann das Kompressionsverhältnis über eine empirische Messung bestimmt werden. Dies kann beispielsweise über eine Kalibrierungsmessung erfolgen, bei der das zu kalibrierende Pumpsystem oder ein dazu baugleiches oder zumindest abschnittsweise vergleichbar aufgebautes Pumpsystem zunächst mit einem zusätzlichen physischen Drucksensor an der Zielposition betrieben wird und während der Pumpanwendung im Rahmen der Kalibrierungsmessung zumindest ein, bevorzugt mehrere, Wertepaare aus gemessenem Druck an der Mess- und der Zielposition notiert werden, um daraus eine empirische Funktion und/oder tabellarische Datenpunkte, beispielsweise eine Lookup-Tabelle, für das Kompressionsverhältnis zu ermitteln.

Auch eine Kombination der genannten Verfahren zur Bestimmung des Kompressionsverhältnisses ist denkbar. Beispielsweise kann für ein erstes Druckintervall und/oder für einen ersten Teilabschnitt zwischen Zielposition und Messposition ein anderes Verfahren zur Ermittlung des Kompressionsverhältnisses verwendet werden als für ein zweites Druckintervall und/oder einen zweiten Teilabschnitt.

In jedem der vorstehend erwähnten Fälle kann das aus der beschriebenen Bestimmung bekannte Kompressionsverhältnis der Vakuumpumpe für die Ermittlung des Drucks an der Zielposition mit dem erfindungsgemäßen Verfahren bereitgestellt werden, beispielsweise an eine dafür ausgebildete Steuereinheit der Vakuumpumpe.

Das Wirkmodell kann hierbei lediglich ein unabhängig von der jeweiligen Pumpanwendung bekanntes Kompressionsverhältnis umfassen.

Alternativ oder zusätzlich kann das Wirkmodell auch ein während der Pumpanwendung bestimmtes und/oder modifiziertes Kompressionsverhältnis umfassen, das somit zumindest teilweise auch von der jeweiligen Pumpanwendung abhängt.

Beispielsweise kann das Wirkmodell zumindest einen Konstruktionsparameter des Pumpsystems, insbesondere einen Leitwert und/oder ein Saugvermögen des Pumpsystems, umfassen. Der Konstruktionsparameter zeichnet sich hierbei dadurch aus, dass er im Wesentlichen durch das Pumpsystem bestimmt ist und somit weitestgehend unabhängig von der jeweiligen Pumpanwendung ist. So kann der Konstruktionsparameter beispielsweise auch eine Konfiguration des Pumpsystems umfassen, beispielsweise die Anzahl vorhandener und/oder aktiver Pumpstufen und/oder deren Saugvermögen. Der oder die Konstruktionsparameter kann bzw. können in dem Wirkmodell beispielsweise genutzt werden, um das Kompressionsverhältnis zu bestimmen. Der Konstruktionsparameter ermöglicht somit insbesondere, dass das Wirkmodell das Pumpsystem konzeptionell berücksichtigt, wodurch sich die Genauigkeit des ermittelten Drucks erhöht.

In einigen Ausführungsformen kann das Wirkmodell zusätzlich zumindest einen Operationsparameter umfassen. Dieser ist abhängig von der jeweiligen Pumpanwendung und kann insbesondere während der jeweiligen Pumpanwendung ermittelt werden. Der zumindest eine Operationsparameter kann beispielsweise während der jeweiligen Pumpanwendung und/oder zwischen verschiedenen Pumpanwendungen variieren.

Beispielsweise kann der Operationsparameter eine Drehzahl einer Pumpstufe des Pumpsystems sein und/oder eine Temperatur der Vakuumpumpe, beispielsweise die Temperatur eines Rotors und/oder Motors.

Der Operationsparameter kann eine Leistungsaufnahme der Vakuumpumpe und/oder eine Gasart und/oder eine Betriebsdauer der Vakuumpumpe sein.

Über den Operationsparameter kann somit ein Einfluss sich ändernder Umstände der jeweiligen Pumpanwendung in dem Wirkmodell berücksichtigt werden. Beispielsweise kann der Operationsparameter, insbesondere gemeinsam mit zumindest einem Konstruktionsparameter, für die Bestimmung des Kompressionsverhältnisses genutzt werden. Beispielsweise kann das Kompressionsverhältnis von der Gasart abhängen. Der Operationsparameter ermöglicht somit, dass während der jeweiligen Pumpanwendung auftretende Umstände das Wirkmodell beeinflussen, was die Genauigkeit des ermittelten Drucks erhöht.

Der zumindest eine Operationsparameter kann über zumindest einen Parametersensor, insbesondere in Echtzeit, gemessen werden. Der Parametersensor kann hierbei Teil der Vakuumpumpe sein, oder er kann extern bereitgestellt werden und lediglich mit einer Steuereinrichtung der Vakuumpumpe in Verbindung stehen.

Gemäß einer Ausführungsform kann die Vakuumpumpe während der jeweiligen Pumpanwendung abhängig von dem ermittelten Druck an der Zielposition betrieben werden. So kann das Pumpsystem beispielsweise in einen Ruhezustand versetzt werden, sobald der ermittelte Druck einen Schwellenwert unterschreitet. Der Ruhezustand kann sich beispielsweise durch eine verminderte Pumpleistung auszeichnen, die Pumpleistung kann aber auch komplett gestoppt werden. Zusätzlich oder alternativ kann das Pumpsystem in einen Aktivitätszustand versetzt werden, sobald der ermittelte Druck einen Schwellenwert überschreitet. So kann beispielsweise die Pumpleistung in dem Aktivitätszustand gegenüber dem Ruhezustand und/oder gegenüber einem Normalbetrieb erhöht werden.

Das druckabhängige Betreiben der Vakuumpumpe hat somit den Vorteil, dass ein Energieverbrauch und/oder Verschleiß verringert werden kann. Hierfür kann die Vakuumpumpe mit einer Steuereinrichtung ausgestattet sein, die dazu ausgebildet ist, die Vakuumpumpe in Abhängigkeit des ermittelten Drucks zu betreiben und insbesondere zusätzlich die vorstehend beschriebene virtuelle Druckmessung zur Ermittlung des Drucks durchzuführen.

Insbesondere kann der ermittelte Druck an der Zielposition von der Vakuumpumpe zur externen Verwendung bereitgestellt werden, insbesondere zur Verwendung in einem die Vakuumpumpe enthaltenden System, insbesondere für eine zentrale Steuereinrichtung des Systems. Das System kann beispielsweise mehrere Vakuumpumpen umfassen, welche an eine gemeinsame Vakuumkammer pumpwirksam angeschlossen sind. So kann beispielsweise der ermittelte Druck genutzt werden, um selektiv einzelne Vakuumpumpen des Systems zu steuern, beispielsweise ab- oder anzuschalten. Alternativ oder zusätzlich kann die gesamte Prozesssteuerung des Systems abhängig von dem ermittelten Druck erfolgen. Hierdurch lässt sich die Überwachung und/oder Automatisierung der Vakuumpumpe und/oder eines die Vakuumpumpe enthaltenden Systems verbessern.

Die erfindungsgemäße Vakuumpumpe umfasst einen physischen Drucksensor und eine mit dem physischen Drucksensor in Verbindung stehende Steuereinrichtung. Die Steuereinrichtung ist dazu ausgebildet, das in der vorliegenden Offenbarung beschriebene Verfahren auszuführen. Der Drucksensor ist hierbei dazu ausgebildet, den an der Messposition herrschenden Druck zu messen.

Die Messposition bezeichnet also die Position, an der der physische Drucksensor den Druck misst.

Insbesondere kann der physische Drucksensor im Bereich des Gasauslasses und/oder an einem das Pumpsystem enthaltenden Pumpengehäuse gelegen sein. Indem der Drucksensor, da er mit der Steuereinrichtung der Vakuumpumpe in Verbindung steht, Teil der Vakuumpumpe ist, kann zum Beispiel der herrschende Druck in einer an dem Gaseinlass angeschlossenen Vakuumkammer von der Vakuumpumpe ermittelt werden. Der Benutzer benötigt also für die Vakuumkammer keine zusätzlichen Drucksensoren. Die Anordnung des physischen Drucksensors im Bereich des Gasauslasses bietet ferner den Vorteil, dass dort ein relativ hoher Druck herrscht, weshalb der Drucksensor keine Sensitivität für niedrige Drücke aufweisen muss und entsprechend kostengünstig sein kann.

Gemäß einer weiteren Ausführungsform kann der Drucksensor auch außerhalb eines das Pumpsystem enthaltenden Pumpengehäuses angeordnet sein und über eine Leitung mit der Steuereinrichtung verbunden sein. Die Leitung kann hierbei beispielsweise ein Verbindungskabel oder auch eine kabellose Verbindung, beispielsweise eine Funkverbindung, sein.

Insbesondere kann die Messposition im Bereich einer Pumpstufe des Pumpsystems gelegen sein. Beispielsweise kann die Messposition der Pumpstufe unmittelbar vor- oder nachgelagert sein. Alternativ kann die Messposition innerhalb der Pumpstufe liegen. Umfasst das Pumpsystem beispielsweise eine Scrollvakuumpumpe mit einem feststehenden Spiralbauteil und einem mit dem feststehenden Spiralbauteil pumpwirksam zusammenwirkenden beweglichen Spiralbauteil, kann die Messposition insbesondere zwischen zwei Spiralwänden gelegen sein.

In einer weiteren Ausführungsform ist der physische Drucksensor ausgangsseitig an einem Kanal angeordnet. Über den Kanal, der einen Gasaustausch zwischen seinem Eingang und Ausgang ermöglicht, kann der physische Drucksensor zum Beispiel mit einer schwer zugänglichen oder für die Anordnung des physischen Drucksensors ungeeigneten oder unmöglichen Stelle innerhalb des Pumpsystems in Verbindung stehen. Die Messposition liegt in derartigen Ausführungsformen somit ausgangsseitig des Kanals, der an der Messposition herrschende Druck entspricht aber weitestgehend dem eingangsseitig des Kanals herrschenden Druck, sodass der Kanal in dem Wirkmodell berücksichtigt werden kann, beispielsweise über die Annahme eines konstanten Drucks entlang des Kanals.

Insbesondere kann der Kanal eingangsseitig mit einer Pumpstufe des Pumpsystems in Verbindung stehen. Beispielsweise kann das Pumpsystem zu einer Scrollvakuumpumpe gehören und der Drucksensor ist über den Kanal mit einem Spiralbauteil, insbesondere einem feststehenden Spiralbauteil, der Scrollvakuumpumpe verbunden.

Alternativ kann der physische Drucksensor unmittelbar, also ohne Vorsehen eines Kanals, an den vorstehend genannten Stellen angeordnet sein, sofern dort ausreichend Raum für den Drucksensor vorhanden ist.

Das Pumpsystem kann zumindest zwei in Pumprichtung unmittelbar aufeinander folgende Pumpstufen umfassen, wobei die Messposition zwischen den beiden Pumpstufen liegt. Beispielsweise kann der physische Drucksensor zwischen den Pumpstufen angeordnet sein oder ein mit dem physischen Drucksensor verbundener Kanal der vorstehend beschriebenen Art kann eingangsseitig zwischen die beiden Pumpstufen münden.

Bei den beiden Pumpstufen kann es sich z.B. um aufeinander folgende Turbomolekularpumpstufen oder um aufeinanderfolgende Holweckpumpstufen handeln oder um zumindest eine Turbomolekularpumpstufe mit zumindest einer nachfolgenden Holweckpumpstufe. Die Messposition kann also insbesondere in dem Übergang zwischen einem ein- oder mehrstufigen Turbomolekularpumpsystem und einem sich stromabwärts anschließenden Holweckpumpsystem mit einer oder mehreren Holweckpumpstufen liegen. Dies bietet den Vorteil, dass das Wirkmodell beispielsweise nur einen Teil des Pumpsystems oder nur eine oder mehrere Pumpstufen der gleichen Art umfassen muss, was die Komplexität des Wirkmodells verringert und die Genauigkeit des ermittelten Drucks erhöht.

Gemäß einer Ausführungsform kann zumindest ein mit der Steuereinheit in Verbindung stehender Parametersensor vorgesehen sein, der dazu ausgebildet ist, einen Operationsparameter an einer Parameterposition zu messen, insbesondere wobei der Parametersensor innerhalb des Pumpsystems und/oder am Gaseinlass und/oder am Gasauslass angeordnet ist.

Beispielsweise kann der Parametersensor dazu ausgebildet sein, eine Drehzahl einer Pumpstufe des Pumpsystems und/oder eine Temperatur der Vakuumpumpe, beispielsweise die Temperatur eines Rotors und/oder Motors zu messen. Der Parametersensor kann auch dazu ausgebildet sein, eine Leistungsaufnahme der Vakuumpumpe und/oder eine oder mehrere Eigenschaften des zu pumpenden Gases und/oder eine Betriebsdauer der Vakuumpumpe zu messen. Der gemessene Operationsparameter kann hierbei von dem Wirkmodell nutzbar sein, zusätzlich kann der Operationsparameter aber auch von der Steuereinrichtung direkt ausgebbar sein, sodass dieser beispielsweise direkt für die Pumpensteuerung verwendbar ist.

In einigen Ausführungsformen kann der Drucksensor ein mikro-elektromechanisches System (MEMS) und/oder einen Piezosensor und/oder ein Wärmeleitungs-Vakuummeter umfassen. Ein MEMS oder Piezosensor ist aufgrund der vergleichsweise niedrigen Kosten für Messpositionen in Bereichen mit höherem Druck vorteilhaft, beispielsweise wenn die Vakuumpumpe eine Scrollvakuumpumpe ist, während sich insbesondere für Messpositionen in Bereichen mit niedrigerem Druck Wärmeleitungs-Vakuummeter eignen, beispielsweise wenn die Vakuumpumpe eine, insbesondere mehrere Pumpstufen umfassende, Turbomolekularpumpe ist.

Insbesondere kann der Drucksensor lösbar mit der Vakuumpumpe oder einem Gehäuse der Vakuumpumpe verbunden sein. Der Drucksensor kann somit insbesondere nachrüstbar an bestehende Vakuumpumpen sein.

In einigen Ausführungsformen kann der Drucksensor auf der Vakuumseite eines das Pumpengehäuse gegenüber der Umgebung gasdicht verschließenden Deckelelements angeordnet sein. Das Deckelelement kann sich insbesondere in einem Unterteil des Pumpengehäuses befinden. Insbesondere kann das Deckelelement eine als Vakuumdurchführung ausgebildete Platine umfassen, die beispielsweise auf der dem Drucksensor abgewandten Seite eine Anschlussvorrichtung für den Drucksensor aufweist. Der Drucksensor kann also unmittelbar auf der Platine angeordnet sein und insbesondere über diese betrieben und ausgelesen werden. Eine derartige Ausführungsform erlaubt eine einfache, austauschbare und an bestehende Vakuumpumpen nachrüstbare Anordnung des Drucksensors.

Generell können die Ausführungsformen der erfindungsgemäßen Vakuumpumpe und insbesondere der Steuereinheit dazu ausgebildet sein, eine oder mehrere Ausführungsformen des erfindungsgemäßen Verfahrens aus der vorliegenden Offenbarung auszuführen.

Nachfolgend wird die Erfindung beispielhaft anhand vorteilhafter Ausführungsformen unter Bezugnahme auf die beigefügten Figuren beschrieben. Es zeigen, jeweils schematisch:
- Fig. 1: eine perspektivische Ansicht einer Turbomolekularpumpe,
- Fig. 2: eine Ansicht der Unterseite der Turbomolekularpumpe von Fig. 1,
- Fig. 3: einen Querschnitt der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,
- Fig. 6: eine erfindungsgemäße Turbomolekularpumpe in einer Ansicht und in einer Querschnittsansicht entlang der gezeigten Schnittlinie D-D,
- Fig. 7A: eine Platine als Vakuumdurchführung mit einem physischen Drucksensor,
- Fig. 7B: eine Stirn- und eine Querschnittsansicht der Platine aus Fig. 7A,
- Fig. 8: eine erfindungsgemäße Scrollvakuumpumpe.

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Fig. 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Fig. 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind.

Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind. Das in dem Lagerspalt 199 vorhandene magnetische Feld ruft magnetische Absto-ßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

In der Fig. 6 ist das erfindungsgemäße Verfahren an einer Turbomolekularpumpe 111 veranschaulicht. Es versteht sich, dass das erfindungsgemäße Verfahren aber grundsätzlich an Vakuumpumpen jedes Typs einsetzbar ist, sofern ein entsprechendes Wirkmodell bekannt ist oder ermittelt werden kann.

Die Turbomolekularpumpe 111 ist wie die vorstehend zu den Fig. 1 bis 5 beschriebene Pumpe aufgebaut und weist ein Pumpsystem 110 auf, das sowohl ein Turbomolekularpumpsystem 112, als auch ein Holweckpumpsystem 114 umfasst.

Die Turbomolekularpumpe 111 weist in dem Unterteil 121 eine als Vakuumdurchführung ausgebildete Platine 17 auf, die eine Druckmesskammer 18 gegenüber der Umgebung gasdicht verschließt. Die Druckmesskammer 18 steht mit dem Pumpenauslass 117 in Verbindung, wodurch der herrschende Druck in der Druckmesskammer 18 vergleichbar zu dem herrschenden Druck am Pumpenauslass 117 ist.

Auf der der Druckmesskammer 18 zugewandten Innenseite der Platine 17 ist ein physischer Drucksensor 11 angeordnet, der den herrschenden Druck pₘ an einer innerhalb der Druckmesskammer 18 gelegenen Messposition 11' misst. Aus dem von dem Drucksensor 11 an der Messposition 11' gemessenen Druck pₘ lässt sich über eine geeignete Steuereinrichtung (nicht dargestellt) der Turbomolekularpumpe 111 der Druck p an einer Zielposition 13 mittels einer in der vorliegenden Offenbarung so bezeichneten virtuellen Druckmessung ermitteln.

In dem gezeigten Ausführungsbeispiel befindet sich die Zielposition 13 unmittelbar am Pumpeneinlass 115 und somit stromaufwärts des Pumpsystems 110. Für die virtuelle Druckmessung wird ein Wirkmodell, welches das Pumpverhalten der Turbomolekularpumpe 111 zumindest in dem Bereich zwischen der Messposition 11' und der Zielposition 13 beschreibt, angenommen. In dem gezeigten Ausführungsbeispiel umfasst das Wirkmodell ein Kompressionsverhältnis K(p,G) des gesamten Pumpsystems 110, also sowohl von dem Turbomolekularpumpsystem 112, als auch dem Holweckpumpsystem 114. Das Kompressionsverhältnis K(p, G) hängt seinerseits sowohl von dem Druck p als auch von der Gasart G ab und kann beispielsweise in Simulationen ermittelt werden, die zum Beispiel während der Entwicklung der Turbomolekularpumpe 111 durchgeführt werden können. Eine empirische Ermittlung des Kompressionsverhältnisses K(p, G) für verschiedene Betriebszustände ist jedoch ebenfalls denkbar.

Das ermittelte Kompressionsverhältnis K(p, G) ist in der Steuereinrichtung, beispielsweise tabellarisch oder als analytische Funktion, hinterlegt. Aus dem Kompressionsverhältnis K(p, G) und dem von dem Drucksensor 11 an der Messposition 11' gemessenen Druck pₘ lässt sich der Druck p an der Zielposition 13 nach der Formel p = pₘ · K(p,G) ermitteln.

Die Platine 17 mit dem Drucksensor 11 ist in den Fig. 7A und B vergrößert dargestellt. Der Drucksensor 11 ist an der hochdruckseitigen Innenseite der Platine 17 angeordnet und kann über eine auf der gegenüberliegenden Außenseite der Platine 17 angeordnete Anschlussvorrichtung (nicht dargestellt) betrieben und ausgelesen werden, beispielsweise von der Steuereinrichtung der Turbomolekularpumpe 111. Zur Montage an der Turbomolekularpumpe 111 weist die Platine 17 mehrere Befestigungsöffnungen 19 auf.

Es versteht sich, dass die Platine 17 mit Drucksensor 11, oder eine ähnliche Anordnung, auch für die Montage und Verwendung an Vakuumpumpen anderen Typs und/oder anderer Funktionsweise geeignet ist, beispielsweise für Scrollvakuumpumpen.

Die Fig. 8 zeigt eine als Scrollvakuumpumpe 20 ausgebildete Vakuumpumpe. Diese umfasst ein erstes Gehäuseelement 22 und ein zweites Gehäuseelement 24, wobei das zweite Gehäuseelement 24 eine pumpaktive Struktur aufweist, nämlich eine Spiralwand 26. Das zweite Gehäuseelement 24 bildet also ein feststehendes Spiralbauteil der Scrollvakuumpumpe 20. Die Spiralwand 26 wirkt mit einer Spiralwand 28 eines beweglichen Spiralbauteils 30 zusammen, wobei das bewegliche Spiralbauteil 30 zum Erzeugen einer Pumpwirkung über eine Exzenterwelle 32 exzentrisch erregt wird. Dabei wird ein zu pumpendes Gas von einem Einlass 31, welcher im ersten Gehäuseelement 22 definiert ist, zu einem Auslass 33 gefördert, welcher im zweiten Gehäuseelement 24 definiert ist.

Die Exzenterwelle 32 ist durch einen Motor 34 angetrieben und durch zwei Wälzlager 36 gelagert. Sie umfasst einen exzentrisch zu ihrer Rotationsachse angeordneten Exzenterzapfen 38, der über ein weiteres Wälzlager 40 seine exzentrische Auslenkung an das bewegliche Spiralbauteil 30 überträgt. An dem beweglichen Spiralbauteil 30 ist zwecks Abdichtung außerdem ein in Fig. 8 linksseitiges Ende eines Wellbalgs 42 befestigt, dessen rechtsseitiges Ende an dem ersten Gehäuseelement 22 befestigt ist. Das linksseitige Ende des Wellbalgs 42 folgt der Auslenkung des beweglichen Spiralbauteils 30.

Die Scrollvakuumpumpe 20 umfasst einen Lüfter 44 zur Erzeugung eines Kühlluftstromes. Für diesen Kühlluftstrom ist eine Luftleithaube 46 vorgesehen, an der der Lüfter 44 auch befestigt ist. Die Luftleithaube 46 und die Gehäuseelemente 22 und 24 sind derart geformt, dass der Kühlluftstrom im Wesentlichen das gesamte Pumpengehäuse umströmt und somit eine gute Kühlleistung erreicht.

Die Scrollvakuumpumpe 20 umfasst ferner ein Elektronikgehäuse 48, in dem eine Steuereinrichtung und Leistungselektronikkomponenten zum Antrieb des Motors 34 angeordnet sind. Das Elektronikgehäuse 48 bildet außerdem einen Standfuß der Pumpe 20. Zwischen dem Elektronikgehäuse 48 und dem ersten Gehäuseelement 22 ist ein Kanal 50 sichtbar, durch den ein vom Lüfter 44 erzeugter Luftstrom am ersten Gehäuseelement 22 und auch am Elektronikgehäuse 48 entlanggeführt ist, sodass beide wirksam gekühlt werden.

Bei der Scrollvakuumpumpe 20 ist ein Drucksensor 11 in einem vakuumdichten Gehäuse (nicht gezeigt) an der Luftleithaube 46 der Scrollvakuumpumpe 20 angeordnet und über einen in Fig. 8 schematisch eingezeichneten Kanal 15 mit dem Auslass 33 des von den beiden Spiralbauteilen 24, 30 gebildeten Pumpsystems verbunden. Folglich entspricht der an der durch den Drucksensor 11 definierten Messposition 11' gemessene Druck weitestgehend dem Druck an dem Auslass 33.

Bei bekanntem Kompressionsvermögen des von den Spiralbauteilen 24, 30 gebildeten Pumpsystems lässt sich somit aus dem gemessenen Druck des Drucksensors 11 der Ansaugdruck an einer Zielposition 13 im Bereich des Einlasses 31 in analoger Weise ermitteln, wie vorstehend zu der Turbomolekularpumpe 111 aus Fig. 6 beschrieben ist.

### Bezugszeichenliste

- 11: physischer Drucksensor
- 11': Messposition des physischen Drucksensors
- 13: Zielposition für virtuelle Druckmessung
- 15: Kanal
- 17: Platine
- 18: Druckmesskammer
- 19: Befestigungsöffnung
- 20: Scrollvakuumpumpe
- 22: erstes Gehäuseelement
- 24: zweites Gehäuseelement
- 26: Spiralwand
- 28: Spiralwand
- 30: bewegliches Spiralbauteil
- 31: Einlass
- 32: Exzenterwelle
- 33: Auslass
- 34: Motor
- 36: Wälzlager
- 38: Exzenterzapfen
- 40: Wälzlager
- 42: Wellbalg
- 44: Lüfter
- 46: Luftleithaube
- 48: Elektronikgehäuse
- 50: Kanal
- 52: Gehäuseabschnitt
- 110: Pumpsystem
- 111: Turbomolekularpumpe
- 112: Turbomolekularpumpsystem
- 113: Einlassflansch
- 114: Holweckpumpsystem
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

## Patentansprüche

1. Verfahren zum Betreiben einer Vakuumpumpe (20, 111), die
- einen Gaseinlass (31, 115),
- einen Gasauslass (33, 117), und
- ein Pumpsystem (110) umfasst, das ein Gas in einer Pumprichtung vom Gaseinlass (31, 115) zum Gasauslass (33, 117) pumpt,
wobei das Verfahren umfasst, dass während einer jeweiligen Pumpanwendung der Druck an einer Zielposition (13) aus einem an einer stromabwärts der Zielposition (13) gelegenen Messposition (11') gemessenen Druck und aus einem Wirkmodell des Pumpsystems (110), das ein Pumpverhalten des Pumpsystems (110) zwischen der Zielposition (13) und der Messposition (11') modelliert, ermittelt wird.

2. Verfahren nach Anspruch 1,
wobei die Zielposition (13) innerhalb des Pumpsystems (110) oder stromaufwärts des Pumpsystems (110), insbesondere stromaufwärts des Gaseinlasses (31, 115), gelegen ist.

3. Verfahren nach Anspruch 1 oder 2,
wobei das Wirkmodell eine empirische und/oder analytische Funktion umfasst, welche den gemessenen Druck als Eingangsgröße nutzt und als Ausgangsgröße den Druck an der Zielposition (13) ausgibt.

4. Verfahren nach einem der vorstehenden Ansprüche,
wobei das Wirkmodell ein bekanntes Kompressionsverhältnis des Pumpsystems (110) umfasst.

5. Verfahren nach einem der vorstehenden Ansprüche,
wobei das Wirkmodell zumindest einen Konstruktionsparameter des Pumpsystems (110), insbesondere einen Leitwert und/oder ein Saugvermögen des Pumpsystems (110), umfasst.

6. Verfahren nach einem der vorstehenden Ansprüche,
wobei das Wirkmodell zumindest einen Operationsparameter umfasst, der während der jeweiligen Pumpanwendung ermittelt wird.

7. Verfahren nach einem der vorstehenden Ansprüche,
wobei die Vakuumpumpe (20, 111) während der jeweiligen Pumpanwendung abhängig von dem ermittelten Druck an der Zielposition (13) betrieben wird.

8. Verfahren nach einem der vorstehenden Ansprüche,
wobei der ermittelte Druck an der Zielposition (13) von der Vakuumpumpe (20, 111) zur externen Verwendung bereitgestellt wird, insbesondere zur Verwendung in einem die Vakuumpumpe (20, 111) enthaltenden System, insbesondere für eine zentrale Steuereinrichtung des Systems.

9. Vakuumpumpe (20, 111), insbesondere Turbomolekularpumpe (111) oder Scrollvakuumpumpe (20), mit
- einem Gaseinlass (31, 115),
- einem Gasauslass (33, 117),
- einem Pumpsystem (110) für ein in einer Pumprichtung vom Gaseinlass (31, 115) zum Gasauslass (33, 117) zu pumpendes Gas,
- einem physischen Drucksensor (11), und
- einer mit dem physischen Drucksensor (11) in Verbindung stehenden Steuereinrichtung,
wobei die Steuereinrichtung dazu ausgebildet ist, das Verfahren nach einem der vorhergehenden Ansprüche auszuführen, und
wobei der physische Drucksensor (11) dazu ausgebildet ist, den an der Messposition (11') herrschenden Druck zu messen.

10. Vakuumpumpe (20, 111) nach Anspruch 9,
wobei der physische Drucksensor (11) im Bereich des Gasauslasses (33, 117) und/oder an einem das Pumpsystem (110) enthaltenden Pumpengehäuse (22, 24, 119) gelegen ist.

11. Vakuumpumpe (20, 111) nach Anspruch 9 oder 10,
wobei der physische Drucksensor (11) außerhalb eines das Pumpsystem (110) enthaltenden Pumpengehäuses (22, 24, 119) angeordnet und über eine Leitung mit der Steuereinrichtung verbunden ist.

12. Vakuumpumpe (20, 111) nach einem der Ansprüche 9 bis 11,
wobei der physische Drucksensor (11) ausgangsseitig an einem Kanal (15) angeordnet ist.

13. Vakuumpumpe (20, 111) nach Anspruch 12,
wobei der Kanal (15) eingangsseitig mit einer Pumpstufe (26, 28, 112, 114) des Pumpsystems (110) in Verbindung steht, oder wobei das Pumpsystem (110) zumindest zwei in Pumprichtung unmittelbar aufeinander folgende Pumpstufen (112, 114) umfasst und der Kanal (15) eingangsseitig zwischen die beiden Pumpstufen (112, 114) mündet.

14. Vakuumpumpe (20, 111) nach einem der Ansprüche 9 bis 13,
wobei zumindest ein mit der Steuereinheit in Verbindung stehender Parametersensor vorgesehen ist, der dazu ausgebildet ist, einen Operationsparameter an einer Parameterposition zu messen, insbesondere wobei der Parametersensor innerhalb des Pumpsystems (110) und/oder am Gaseinlass (31, 115) und/oder am Gasauslass (33, 117) angeordnet ist.

15. Vakuumpumpe (20, 111) nach einem der Ansprüche 9 bis 14,
wobei der physische Drucksensor (11) ein mikro-elektromechanisches System und/oder einen Piezosensor und/oder ein Wärmeleitungs-Vakuummeter umfasst.
